# EUROPÄISCHE PATENTSCHRIFT

(11) **EP 3 085 470 B1**
(45) Veröffentlichungstag und Bekanntmachung des Hinweises auf die Patenterteilung: **27.09.2017**
(21) Anmeldenummer: 16163842.4
(22) Anmeldetag: 05.04.2016
(51) Int. Cl.: B21D 43/02, B21D 43/11, B21D 43/18

(54) **MASCHINELLE ANORDNUNG ZUM BEARBEITEN VON PLATTENARTIGEN WERKSTÜCKEN, INSBESONDERE VON BLECHEN SOWIE VERFAHREN ZUM HANDLING EINES BEARBEITUNGSPRODUKTS AN EINER DERARTIGEN MASCHINELLEN ANORDNUNG**
MECHANICAL ASSEMBLY FOR PROCESSING PLATE-LIKE WORKPIECES, IN PARTICULAR SHEET METAL AND METHOD FOR HANDLING A PROCESSED PRODUCT ON SUCH A MECHANICAL ASSEMBLY
AGENCEMENT MECANIQUE POUR LE TRAITEMENT DE PIECES EN FORME DE PLAQUE, NOTAMMENT DES TOLES ET PROCEDE DE MANIPULATION D'UN PRODUIT TRAITÈ SUR UN TEL AGENCEMENT MECANIQUE

(30) Priorität: 20.04.2015 DE 102015207124
(43) Veröffentlichungstag der Anmeldung: 26.10.2016
(73) Patentinhaber: Trumpf Sachsen GmbH, 01904 Neukirch (DE)
(72) Erfinder: KOWAL, Franz, 01309 Dresden (DE)
(74) Vertreter: Kohler Schmid Möbus Patentanwälte

(56) Entgegenhaltungen:
- EP-A1- 1 340 584
- EP-A1- 2 839 898
- DE-B- 1 139 069
- US-A1- 2003 147 729

## Beschreibung

Die Erfindung betrifft eine maschinelle Anordnung zum Bearbeiten von plattenartigen Werkstücken, insbesondere von Blechen,
- mit einer Bearbeitungsstation, an welcher ein Werkstück bearbeitbar und dadurch aus dem Werkstück ein Bearbeitungsprodukt erzeugbar ist,
- mit einer Werkstückauflage, zur Lagerung des Werkstücks während der Werkstückbearbeitung und des Bearbeitungsprodukts nach der Werkstückbearbeitung, wobei die Werkstückauflage seitlich nebeneinander angeordnete Auflagenteile aufweist, von denen einer als entladeseitiger Auflagenteil und ein anderer als weiterer Auflagenteil vorgesehen ist und die bei Anordnung auf einem gemeinsamen Niveau in horizontaler Richtung im Wesentlichen miteinander fluchten,
- mit einer für das Werkstück und für das Bearbeitungsprodukt vorgesehenen Bewegungsvorrichtung, an welcher das Werkstück und das Bearbeitungsprodukt lösbar festlegbar sind und mittels derer das an der Bewegungsvorrichtung festgelegte Werkstück und das an der Bewegungsvorrichtung festgelegte Bearbeitungsprodukt über die Werkstückauflage bewegbar sind sowie
- mit einer Handlingvorrichtung zum Entladen des Bearbeitungsprodukts von der Werkstückauflage.

Die Erfindung betrifft des Weiteren ein Verfahren zum Handling eines Bearbeitungsprodukts, das an einer Bearbeitungsstation einer maschinellen Anordnung zum Bearbeiten von plattenartigen Werkstücken, insbesondere von Blechen aus einem Werkstück erzeugt worden ist,
- wobei das Bearbeitungsprodukt auf einer Werkstückauflage gelagert wird, die seitlich nebeneinander angeordnete Auflagenteile aufweist, von denen einer als entladeseitiger Auflagenteil und ein anderer als weiterer Auflagenteil vorgesehen ist und die bei Anordnung auf einem gemeinsamen Niveau in horizontaler Richtung im Wesentlichen miteinander fluchten,
- wobei das Bearbeitungsprodukt an einer Bewegungsvorrichtung lösbar festgelegt wird, an welcher auch das Werkstück lösbar festgelegt war und das an der Bewegungsvorrichtung festgelegte Bearbeitungsprodukt mittels der Bewegungsvorrichtung über die Werkstückauflage bewegt wird und
- wobei das Bearbeitungsprodukt mittels einer Handlingvorrichtung von der Werkstückauflage entladen wird.

Gattungsgemäßer Stand der Technik ist offenbart in US 2003/0147729 A1.

Diese Druckschrift betrifft eine maschinelle Anordnung, die eine Stanzmaschine zum stanzenden Bearbeiten von Blechen sowie eine Be- und Entladevorrichtung umfasst. Eine stationäre Stanzstation der Stanzmaschine weist ein Stanzoberwerkzeug an einem oberen Gestellschenkel der Stanzmaschine sowie ein dem Stanzoberwerkzeug gegenüberliegendes Stanzunterwerkzeug an einem unteren Gestellschenkel der Stanzmaschine auf. Beidseits des Stanzunterwerkzeugs erstreckt sich jeweils ein Auflagenteil einer horizontalen Werkstückauflage der Stanzmaschine. Zu bearbeitende Werkstücke werden zu Bearbeitungszwecken relativ zu der Stanzstation über die Werkstückauflage bewegt. Dabei übernimmt eine Koordinatenführung der Stanzmaschine die Werkstückbewegung in einer ersten Achsrichtung der horizontalen Werkstückbewegungsebene. In der zweiten Achsrichtung der horizontalen Werkstückbewegungsebene werden die zu bearbeitenden Werkstücke mittels der Werkstückauflage bewegt, die zu diesem Zweck an dem unteren Gestellschenkel der Stanzmaschine beweglich geführt ist.

Die Be- und Entladevorrichtung der maschinellen Anordnung gemäß US 2003/0147729 A1 weist ein Gestell, eine an dem Gestell in vertikaler Richtung heb- und senkbare Plattform sowie einen oberhalb der Plattform angeordneten und in horizontaler Richtung zustellbaren Greifer auf.

Nach Abschluss der Bearbeitung eines Werkstücks wird das erstellte Bearbeitungsprodukt mittels der Koordinatenführung der Stanzmaschine an den Rand eines der Auflagenteile der Werkstückauflage bewegt. Die Plattform der Be- und Entladevorrichtung wird seitlich neben der Werkstückauflage der Stanzmaschine in vertikaler Richtung geringfügig unterhalb der Werkstückauflage angeordnet. Mit dem darauf abgelegten Bearbeitungsprodukt verfährt die Werkstückauflage der Stanzmaschine anschließend aus einer Ausgangsposition über die Plattform der Be- und Entladevorrichtung. Nun wird der Greifer der Be- und Entladevorrichtung in horizontaler Richtung zugestellt, bis er den Rand des von der Werkstückauflage der Stanzmaschine gelagerten Bearbeitungsprodukts erfassen kann. Ist das Bearbeitungsprodukt an dem Greifer der Be- und Entladevorrichtung fixiert, verfährt die Werkstückauflage der Stanzmaschine zurück in ihre Ausgangsposition. Dabei wird der betreffende Auflagenteil der Werkstückauflage unter dem Bearbeitungsprodukt herausgezogen und das Bearbeitungsprodukt wird unter Schwerkraftwirkung auf der darunterliegenden Plattform der Be- und Entladevorrichtung abgelegt.

Das Entladen von Bearbeitungsprodukten an einer maschinellen Anordnung der eingangs genannten Art zu vereinfachen, ist Aufgabe der vorliegenden Erfindung.

Erfindungsgemäß gelöst wird diese Aufgabe durch die maschinelle Anordnung gemäß Patentanspruch 1 und das Verfahren zum Handling eines Bearbeitungsprodukts gemäß Patentanspruch 16.

Im Falle der Erfindung ist eine Werkstückauflage mit einem entladeseitigen Auflagenteil und einem weiteren Auflagenteil vorgesehen, wobei der entladeseitige Auflagenteil in vertikaler Richtung verstellt werden kann. Befinden sich die beiden Auflagenteile auf einem gemeinsamen Niveau, so fluchten sie miteinander und insbesondere ein zu bearbeitendes Werkstück kann mittels der Bewegungsvorrichtung der erfindungsgemäßen maschinellen Anordnung zu Bearbeitungszwecken über die beiden Auflagenteile bewegt werden. Sind als Bearbeitungsstation der maschinellen Anordnung eine Stanzstation und als Bewegungsvorrichtung eine Koordinatenführung vorgesehen, so wird das zu bearbeitende Werkstück, beispielsweise ein zu bearbeitendes Blech, mittels der Koordinatenführung gegenüber dem Stanzwerkzeug der Stanzstation auf bekannte Art und Weise mit Bewegungen in einer horizontalen Ebene zugestellt. An der Bewegungsvorrichtung ist das zu bearbeitende Werkstück ebenso wie das als Ergebnis der Werkstückbearbeitung erzeugte Bearbeitungsprodukt fixiert. Als Bearbeitungsprodukte einer schneidenden, insbesondere stanzenden Blechbearbeitung kommen Fertigteile oder Restgitter und auch Restgitter mit daran über Micro-Joints gehaltenen Fertigteilen infrage.

Nach Beendigung der Werkstückbearbeitung und vor Einleitung des Entladevorganges ist das Bearbeitungsprodukt auf dem weiteren Auflagenteil der Werkstückauflage gelagert. Der entladeseitige Auflagenteil der Werkstückauflage wird in vertikaler Richtung auf ein Entladeniveau abgesenkt. Befindet sich der entladeseitige Auflagenteil der Werkstückauflage auf dem Entladeniveau, so kann die Handlingvorrichtung seitlich neben dem weiteren Auflagenteil eine Entladeposition einnehmen. In der Entladeposition ist die Handlingvorrichtung in vertikaler Richtung derart angeordnet, dass eine an der Handlingvorrichtung für das Bearbeitungsprodukt vorgesehene Produktauflage gegenüber dem weiteren Auflagenteil der Werkstückauflage eine Position einnimmt, bei welcher das auf dem weiteren Auflagenteil gelagerte und an der Bewegungsvorrichtung festgelegte Bearbeitungsprodukt mittels der Bewegungsvorrichtung auf die Produktauflage der Handlingvorrichtung transferiert werden kann.

Im Falle der Erfindung besteht somit die Möglichkeit, das nach der Werkstückbearbeitung an der Bewegungsvorrichtung der maschinellen Anordnung festgelegte Bearbeitungsprodukt mittels der Bewegungsvorrichtung ohne Umspannen von dem weiteren Auflagenteil der Werkstückauflage auf die Handlingvorrichtung zu bewegen. Die Bewegungsvorrichtung kann folglich unmittelbar mit dem Entladen der Werkstückauflage der maschinellen Anordnung die Handlingvorrichtung mit dem Bearbeitungsprodukt beladen. Vorzugsweise bildet die Produktauflage die obere Begrenzung der Handlingvorrichtung.

Besondere Ausführungsarten der in den unabhängigen Patentansprüchen 1 und 16 beschriebenen Erfindung ergeben sich aus den abhängigen Patentansprüchen 2 bis 15 und 17.

Zur Höhenverstellung des entladeseitigen Auflagenteils der Werkstückauflage bieten sich erfindungsgemäß unterschiedliche Möglichkeiten. Denkbar ist beispielsweise ein ausschließlich zu diesem Zweck vorgesehener motorischer Stellantrieb.

Erfindungsgemäß bevorzugt wird ausweislich Patentanspruch 2 die Verwendung der Handlingvorrichtung zum Absenken des entladeseitigen Auflagenteils der Werkstückauflage auf das Entladeniveau. Vorzugsweise wird dabei mittels der Handlingvorrichtung Druck auf die Oberseite des entladeseitigen Auflagenteils ausgeübt. Unter der Wirkung dieses Drucks senkt sich der entladeseitige Auflagenteil gegenüber dem weiteren Auflagenteil vorzugsweise ausgehend von dem gemeinsamen Niveau auf das Entladeniveau ab. Aufgrund der erfindungsgemäßen Mehrfachnutzung der Handlingvorrichtung lässt sich die Höhenverstellung des entladeseitigen Auflagenteils mit einem verhältnismäßig geringen konstruktiven Aufwand realisieren.

Aus entsprechenden Gründen ist im Falle der Erfindungsbauart gemäß Patentanspruch 3 ein Absenken des entladeseitigen Auflagenteils der Werkstückauflage gegen die Wirkung einer Rückstellkraft vorgesehen. Die Rückstellkraft bewirkt nach dem Entladen der Werkstückauflage ein selbsttätiges Anheben des entladeseitigen Auflagenteils von dem Entladeniveau auf das Ausgangsniveau, insbesondere auf das gemeinsame Niveau, auf welchem die beiden Auflagenteile der Werkstückauflage der erfindungsgemäßen maschinellen Anordnung miteinander fluchten.

Im Interesse einer hohen Funktionssicherheit der erfindungsgemäßen maschinellen Anordnung und des erfindungsgemäßen Verfahrens ist ausweislich Patentanspruch 4 in weiterer bevorzugter Ausgestaltung der Erfindung eine Entladehilfe vorgesehen, mittels derer das auf die Produktauflage der Handlingvorrichtung bewegte Bearbeitungsprodukt von der Bewegungsvorrichtung weg bewegbar ist. Auf diese Art und Weise wird für eine funktionssichere Trennung des zunächst noch an der Bewegungsvorrichtung festgelegten Bearbeitungsprodukts von der Bewegungsvorrichtung gesorgt.

Eine kompakte Bauweise der Gesamtanordnung ergibt sich dann, wenn die Entladehilfe an der Handlingvorrichtung vorgesehen ist (Patentanspruch 5).

Eine Fixierungsvorrichtung, wie sie ausweislich Patentanspruch 6 in Weiterbildung der Erfindung vorgesehen ist, dient dazu, das auf die Handlingvorrichtung transferierte Bearbeitungsprodukt gegen eine unerwünschte Verlagerung, insbesondere gegen Herunterfallen zu sichern. Die Sicherungsfunktion der Fixierungsvorrichtung ist insbesondere deshalb von Bedeutung, weil das Bearbeitungsprodukt mittels der Handlingvorrichtung aus dem Nahbereich des entladeseitigen Auflagenteils der Werkstückauflage abgeführt werden muss, ehe der entladeseitige Auflagenteil der Werkstückauflage wieder auf sein Ausgangsniveau angehoben werden kann. Als Fixierungsvorrichtung in Frage kommt beispielsweise eine Klemmvorrichtung. Die Klemmvorrichtung kann als Kniehebelmechanismus ausgeführt sein.

Im Interesse einer kompakten Bauweise der Gesamtanordnung bildet im Falle einer bevorzugten Erfindungsbauart die Entladehilfe, mittels derer das Bearbeitungsprodukt von der Bewegungsvorrichtung getrennt wird, gleichzeitig die Fixierungsvorrichtung aus.

Gemäß Patentanspruch 7 ist in weiterer Ausgestaltung der Erfindung vorgesehen, dass das von der Handlingvorrichtung übernommene Bearbeitungsprodukt gemeinsam mit der Handlingvorrichtung in eine Umschlag-position bewegt und ausgehend von der Umschlagposition mittels einer Umschlagvorrichtung zu einer Produktablage, beispielsweise auf eine entsprechende Palette, transferiert wird.

Der Einfachheit halber ist die Umschlagvorrichtung im Falle der Erfindungsbauart nach Patentanspruch 8 als Abstreifvorrichtung ausgebildet. Mittels der Abstreifvorrichtung wird das auf der Produktauflage der Handlingvorrichtung abgelegte Bearbeitungsprodukt auf die Produktablage, gegebenenfalls auf eine Produktpalette, abgestreift. Zur Erzeugung einer Abstreifbewegung führen die mit dem Bearbeitungsprodukt beladenen Handlingvorrichtung einerseits und die Abstreifvorrichtung andererseits eine vorzugsweise horizontale Relativbewegung aus.

Gemäß Patentanspruch 9 ist die Handlingvorrichtung im Falle einer weiteren bevorzugten Erfindungsbauart in der Umschlagposition auf einem niedrigeren Niveau angeordnet als in der Entladeposition. Die Produktablage, die mittels der in die Umschlagposition bewegten Handlingvorrichtung zusammenwirkt, kann demnach in einem Bereich der erfindungsgemäßen maschinellen Anordnung vorgesehen werden, in welchem sie die in der Entladeposition befindliche Handlingvorrichtung nicht behindert.

In weiterer bevorzugter Ausgestaltung der Erfindung wird die Handlingvorrichtung der erfindungsgemäßen maschinellen Anordnung nicht nur zum Entladen sondern auch zum Beladen der Werkstückauflage verwendet (Patentansprüche 10, 17). Der entladeseitige Auflagenteil der Werkstückauflage bildet gleichzeitig einen beladeseitigen Auflagenteil. Ein zu bearbeitendes Werkstück, welches der Werkstückauflage der maschinellen Anordnung zuzuführen ist, wird an der Handlingvorrichtung mittels einer Haltevorrichtung derart fixiert, dass das zu bearbeitende Werkstück an der von der Produktauflage abliegenden Unterseite der Handlingvorrichtung angeordnet ist. Zum Beladen der Werkstückauflage, im Einzelnen des be- und entladeseitigen Auflagenteils, wird die Handlingvorrichtung in eine Beladeposition bewegt, in welcher die Handlingvorrichtung gemeinsam mit dem an die Werkstückauflage zu übergebenden Werkstück über dem be- und entladeseitigen Auflagenteil liegt. Von der über dem be- und entladeseitigen Auflagenteil angeordneten Handlingvorrichtung wird das Werkstück an den be- und entladeseitigen Auflagenteil übergeben.

Die an der Unterseite der Handlingvorrichtung vollzogene Übergabe eines zu bearbeitenden Werkstücks von der Handlingvorrichtung an den be- und entladeseitigen Auflagenteil kann gleichzeitig erfolgen mit dem an der gegenüberliegenden Seite der Handlingvorrichtung mittels der Bewegungsvorrichtung durchgeführten Transfer eines Bearbeitungsprodukts von dem weiteren Auflagenteil auf die Produktauflage der Handlingvorrichtung. In diesem Fall ist der be- und entladeseitige Auflagenteil der Werkstückauflage zum Zeitpunkt des Beladens mit dem zu bearbeitenden Werkstück auf das Entladeniveau abgesenkt.

In bevorzugter Ausgestaltung der Erfindung erfolgt die Übergabe des zu bearbeitenden Werkstücks an die Werkstückauflage erst nach deren Entladen und somit nachdem das von der Werkstückauflage abzuführende Bearbeitungsprodukt auf die Produktauflage der Handlingvorrichtung bewegt worden ist. Nach dem Transfer des Bearbeitungsprodukts auf die Handlingvorrichtung wird diese zunächst angehoben, wobei der zum Zeitpunkt des Entladens der Werkstückauflage auf das Entladeniveau abgesenkte be- und entladeseitige Auflagenteil vorzugsweise zeitgleich mit der Hubbewegung der Handlingvorrichtung auf das gemeinsame Niveau angehoben wird, auf welchem der be- und entladeseitige Auflagenteil mit dem weiteren Auflagenteil der Werkstückauflage fluchtet.

Diese Vorgehensweise empfiehlt sich insbesondere in Fällen, in denen als Bewegungsvorrichtung für das Werkstück und das Bearbeitungsprodukt eine Bewegungsvorrichtung vorgesehen ist, die sich, wie beispielsweise eine herkömmliche Koordinatenführung, auf einem dem gemeinsamen Niveau der Auflagenteile der Werkstückauflage zugeordneten Niveau befindet. Ist die Anordnung der Bewegungsvorrichtung auf das gemeinsame Niveau des be- und entladeseitigen Auflagenteils und des weiteren Auflagenteils der Werkstückauflage abgestimmt, so liegt das von der Handlingvorrichtung an den be- und entladeseitigen Auflagenteil zu übergebende Werkstück beim Entladen der Werkstückauflage unterhalb der Bewegungsvorrichtung.

Wird im Falle einer derartigen Bauart der erfindungsgemäßen maschinellen Anordnung die Handlingvorrichtung nach dem Entladen der Werkstückauflage mit dem an der Handlingvorrichtung lösbar gehaltenen Werkstück auf ein entsprechendes Niveau in eine Beladeposition angehoben, so kann das zu bearbeitende Werkstück von der Handlingvorrichtung unmittelbar, das heißt ohne vorheriges Lösen von der Handlingvorrichtung und ohne vorherige Ablage auf dem be- und entladeseitigen Auflagenteil, an die Bewegungsvorrichtung übergeben werden. Von der Handlingvorrichtung gelöst wird das zu bearbeitende Werkstück erst, nachdem es an der Bewegungsvorrichtung festgelegt worden ist. Spätestens zu diesem Zeitpunkt sollte der be- und entladeseitige Auflagenteil der Werkstückauflage auf das gemeinsame Niveau angehoben sein. Unmittelbar nach dem Lösen von der Handlingvorrichtung kann das Werkstück dann mittels der Bewegungsvorrichtung in der für die Bearbeitung erforderlichen Weise über die Werkstückauflage bewegt werden.

Erfindungsgemäß bevorzugt wird eine Anordnung der Handlingvorrichtung in der Beladeposition derart, dass das an der Handlingvorrichtung festgelegte und an der Unterseite der Handlingvorrichtung angeordnete Werkstück mit einer horizontalen Transferbewegung zu der Bewegungsvorrichtung hin bewegbar ist (Patentanspruch 11). Auf diese Art und Weise ist eine funktionssichere und mit einer kinematisch einfachen Werkstückbewegung realisierbare Übergabe des zu bearbeitende Werkstücks von der Handlingvorrichtung an die Bewegungsvorrichtung gewährleistet.

Der Transfer des zu bearbeitenden Werkstücks zu der Bewegungsvorrichtung kann ausschließlich durch eine entsprechende Bewegung der Handlingvorrichtung erfolgen. Lässt in diesem Fall die Werkstück-Haltevorrich-tung der Handlingvorrichtung Bewegungen des an der Handlingvorrichtung gehaltenen Werkstücks in der Werkstückebene zu (Patentanspruch 12), so kann das an der Handlingvorrichtung fixierte Werkstück gegenüber der Bewegungsvorrichtung in der Werkstückebene derart ausgerichtet werden, dass eine sichere Übernahme des Werkstücks durch die Bewegungsvorrichtung gewährleistet ist.

In Weiterbildung der Erfindung ist ausweislich Patentanspruch 13 eine zum aktiven Werkstücktransfer dienende Beladehilfe vorgesehen, wobei es erfindungsgemäß denkbar ist, dass die Handlingvorrichtung und die Beladehilfe jeweils einen Teil des Werkstücktransfers zu der Bewegungsvorrichtung übernehmen. Im Interesse einer kompakten Bauweise der Gesamtanordnung kann die Beladehilfe an der Handlingvorrichtung vorgesehen sein.

In weiterer vorteilhafter Ausgestaltung der Erfindung ist die Handlingvorrichtung in der Lage, ein zu bearbeitendes Werkstück, welches der Werkstückauflage zugeführt werden soll, an einer Werkstückablage aufzunehmen. Zu diesem Zweck ist die Handlingvorrichtung in eine Aufnahmeposition an der Werkstückablage bewegbar. Mittels der Werkstück-Haltevor-richtung der Handlingvorrichtung wird das von der Werkstückablage aufgenommene Werkstück an der Handlingvorrichtung mit Anordnung an deren Unterseite lösbar festgelegt (Patentanspruch 14).

Im Falle der Erfindungsbauart gemäß Patentanspruch 15 kann die Handlingvorrichtung sowohl ein auf der Produktauflage der Handlingvorrichtung abgelegtes Bearbeitungsprodukt an eine Produktablage für Bearbeitungsprodukte übergeben als auch ein zu bearbeitendes Werkstück von einer Werkstückablage für zu bearbeitende Werkstücke aufnehmen. Zum Transfer eines Bearbeitungsprodukts an die Produktablage ist die Handlingvorrichtung in die Umschlagposition gemäß Patentanspruch 7, zur Aufnahme eines zu bearbeitenden Werkstücks von der Werkstückablage in die Aufnahmeposition gemäß Patentanspruch 14 bewegbar. Durch eine verhältnismäße kleine Aufstellfläche zeichnet sich die erfindungsgemäße maschinellen Anordnung dann aus, wenn - wie ausweislich Patentanspruch 15 vorgesehen - die Umschlagposition der Handlingvorrichtung oberhalb der Aufnahmeposition der Handlingvorrichtung angeordnet ist.

Nachfolgend wird die Erfindung anhand beispielhafter schematischer Darstellungen näher erläutert. Es zeigen:
- Figur 1: eine maschinelle Anordnung für die stanzende Blechbearbeitung mit einer Stanzmaschine sowie mit einer Vorrichtung zum Be- und Entladen einer Werkstückauflage der Stanzmaschine und
- Figuren 2 bis 10: Darstellungen zur Veranschaulichung der Abläufe beim Be-und Entladen der Werkstückauflage gemäß Figur 1.

Gemäß Figur 1 umfasst eine maschinelle Anordnung 1 zum stanzenden Bearbeiten von Blechen als Bearbeitungsstation eine Stanzmaschine 2 mit einer Werkstückauflage 3 sowie eine Be- und Entladevorrichtung 4. Die Werkstückauflage 3 besteht aus 2 Auflagenteilen, im Einzelnen aus einem höhenverstellbaren be-und entladeseitigen Auflagenteil 5 sowie einem seitlich daneben angeordneten weiteren Auflagenteil 6. Die Be- und Entladevorrichtung 4 umfasst eine portalartige Tragstruktur 7, einen an der portalartigen Tragstruktur 7 in vertikaler Richtung beweglichen Führungsrahmen 8 sowie eine Handlingvorrichtung in Form eines an dem Führungsrahmen 8 in horizontaler Richtung (Doppelpfeil in Figur 1) beweglichen Saugerrahmens 9.

Unter dem be- und entladeseitigen Auflagenteil 5 ist in Figur 1 eine Produktablage in Form einer Restgitterpalette 10 zu erkennen. Die Restgitterpalette 10 ist gegenüber einer Rohblechpalette 11 erhöht angeordnet. Die Rohblechpalette 11 bildet eine Werkstückablage und lagert einen Stapel Rohbleche 12, die als zu bearbeitende Werkstücke der Stanzmaschine 2 zuzuführen sind. Während die Rohblechpalette 11 stationär auf der Aufstellfläche der maschinellen Anordnung 1 ruht, kann die Restgitterpalette 10 in horizontaler Richtung zwischen der Position gemäß Figur 1 und einer Position oberhalb der Rohblechpalette 11 hin und her verfahren (Doppelpfeil in Figur 1). Sämtliche Abläufe an der maschinellen Anordnung 1 werden durch eine in Figur 1 angedeutete programmierbare numerische Maschinensteuerung NC gesteuert.

Figur 1 zeigt die maschinelle Anordnung 1 zu einem Zeitpunkt, zu welchem ein auf die Werkstückauflage 3 aufgelegtes und in Figur 1 durch die Stanzmaschine 2 und die portalartige Tragstruktur 7 der Be- und Entladevorrichtung 4 verdecktes Rohblech 12 an der Stanzmaschine 2 stanzend bearbeitet wird. Der be- und entladeseitige Auflagenteil 5 und der weitere Auflagenteil 6 liegen auf einem gemeinsamen Niveau und fluchten dementsprechend miteinander in horizontaler Richtung. Das zu bearbeitende Rohblech 12 wird zu Bearbeitungszwecken über die Werkstückauflage 3 und dabei sowohl über den be- und entladeseitigen Auflagenteil 5 als auch den weiteren Auflagenteil 6 bewegt. Mit den ausgeführten Bewegungen wird das Rohblech 12 in der erforderlichen Weise gegenüber dem Stanzwerkzeug der Stanzmaschine 2 zugestellt. Zur Erzeugung der Bewegung des Rohblechs 12 über die Werkstückauflage 3 dient eine Bewegungsvorrichtung, die als herkömmliche Koordinatenführung 13 ausgeführt ist. In Figur 2 ist die Koordinatenführung 13 mit einem Querträger 14 und einer an dem Querträger 14 in Richtung eines Doppelpfeils 15 beweglich geführten Querschiene 16 zu erkennen.

Im Übrigen zeigt Figur 2 die Be- und Entladevorrichtung 4 in einem Betriebszustand, in welchem der Führungsrahmen 8 mit dem Saugerrahmen 9 gegenüber der Position gemäß Figur 1 abgesenkt ist. Der Saugerrahmen 9 befindet sich in Figur 2 in einer Aufnahmeposition. Ein als Werkstück-Haltevorrichtung des Saugerrahmens 9 vorgesehenes Saugerfeld 17, das eine Mehrzahl von Vakuumsaugern 18 umfasst, sitzt auf dem zuoberst liegenden Rohblech 12 des auf der Rohblechpalette 11 gelagerten Rohblechstapels auf. Die Vakuumsauger 18 des Saugerfelds 17 sind aktiviert und das mit den Vakuumsaugern 18 in Kontakt befindliche Rohblech 12 ist folglich an dem Saugerrahmen 9 festgelegt.

In Figur 2 ebenfalls zu erkennen sind eine an dem Saugerrahmen 9 angebrachte Kniehebelanordnung 19 sowie eine Abstreifvorrichtung 20, die eine Umschlagvorrichtung bildet und die einen Abstreifer 21 umfasst, der an dem Führungsrahmen 8 der Be- und Entladevorrichtung 4 in vertikaler Richtung beweglich geführt ist. In Figur 2 befindet sich der Abstreifer 21 in seiner oberen Endstellung. In Figur 2 nicht dargestellt ist der Anschaulichkeit halber die in Figur 1 unterhalb des be-und entladeseitigen Auflagenteils 5 angeordnete Restgitterpalette 10.

Ausgehend von den Verhältnissen gemäß Figur 2 wird der Führungsrahmen 8 der Be- und Entladevorrichtung 4 mit dem Saugerrahmen 9 und dem daran festgelegten Rohblech 12 so weit angehoben, bis das an dem Saugerrahmen 9 fixierte Rohblech 12 geringfügig oberhalb des be- und entladeseitigen Auflagenteils 5 angeordnet ist. Anschließend verfährt der Saugerrahmen 9 gemeinsam mit dem daran festgelegten Rohblech 12 in horizontaler Richtung über den be- und entladeseitigen Auflagenteil 5.

Sobald die laufende Blechbearbeitung an der Stanzmaschine 2 beendet ist, wird ein als Ergebnis der Blechbearbeitung erzeugtes und als Bearbeitungsprodukt vorliegendes Restgitter 22 mittels der Koordinatenführung 13 derart auf der Werkstückauflage 3 positioniert, dass es ausschließlich auf dem weiteren Auflagenteil 6 liegt. Damit ergibt sich der in Figur 3 dargestellte Betriebszustand der maschinellen Anordnung 1. Das Restgitter 22 ist in Figur 3 und in den nachfolgenden Figuren 4 bis 9 lediglich stark schematisch und dementsprechend ohne die bei der vorausgegangenen Werkstückbearbeitung erstellten Ausstanzungen dargestellt. Mit den Ausstanzungen ist das Restgitter 22 in Figur 10 gezeigt.

Befindet sich das Restgitter 22 vollständig auf dem weiteren Auflagenteil 6, so wird der Saugerrahmen 9 gemeinsam mit dem daran festgelegten Rohblech 12 durch eine entsprechende Bewegung des Führungsrahmens 8 aus der Position gemäß Figur 3 abgesenkt. Dabei übt der Saugerrahmen 9 auf den be- und entladeseitigen Auflagenteil 5 einen Druck aus, in Folge dessen sich der be- und entladeseitige Auflagenteil 5 gegen die Wirkung einer Rückstellkraft absenkt. Dadurch gelangt der be- und entladeseitige Auflagenteil 5 von dem mit dem weiteren Auflagenteil 6 gemeinsamen Niveau gemäß Figur 3 auf ein Entladeniveau (Figur 4). Der Betrag der Absenkbewegung des be- und entladeseitigen Auflagenteils 5 ist derart bemessen, dass der Saugerrahmen 9 bei auf dem Entladeniveau befindlichem be- und entladeseitigem Auflagenteil 5 an einer an der Oberseite des Saugerrahmens 9 ausgebildeten Produktauflage 23 in horizontaler Richtung mit dem weiteren Auflagenteil 6 fluchtet. Denkbar ist auch eine Anordnung der Produktauflage 23 des Saugerrahmens 9 geringfügig unterhalb des höhenunveränderlichen weiteren Auflagenteils 6. Der Saugerrahmen 9 befindet sich nun in der Entladeposition. Die Kniehebelanordnung 19 an dem Saugerrahmen 9 ist mittels eines hierfür vorgesehenen pneumatischen Antriebs in den Außerfunktionszustand geschaltet, in welchem die Kniehebelanordnung 19 die Produktauflage 23 des Saugerrahmens 9 freigibt.

Nimmt der Saugerrahmen 9 die Entladeposition über dem auf das Entladeniveau abgesenkten be- und entladeseitigen Auflagenteil 5 ein, so wird das zunächst auf dem weiteren Auflagenteil 6 befindliche Restgitter 22 mittels der Koordinatenführung 13 auf die Produktauflage 23 des Saugerrahmens 9 bewegt (Figur 5). Zu diesem Zweck verfährt die Querschiene 16 der Koordinatenführung 13 längs des Querträgers 14. An der Querschiene 16 ist das Restgitter 22 mit Hilfe herkömmlicher Spannpratzen 24 lösbar fixiert.

Sobald das Restgitter 22 vollständig auf die Produktauflage 23 des in der Entladeposition befindlichen Saugerrahmens 9 transferiert ist (Figur 6), wird die an dem Saugerrahmen 9 gelagerte Kniehebelanordnung 19 auf die aus den Figuren 7 und 8 ersichtliche Art und Weise betätigt.

Figur 7 zeigt die Kniehebelanordnung 19 zu demjenigen Zeitpunkt zu welchem das Restgitter 22 mittels der Koordinatenführung 13 vollständig auf die Produktauflage 23 des in die Entladeposition bewegten Saugerrahmens 9 transferiert ist und die Spannpratzen 24 an der Querschiene 16 der Koordinatenführung 13 das Restgitter 22 noch klemmend fixieren. Ein Spannarm 25 der als Kniehebelspanner ausgeführten Kniehebelanordnung 19 ist gemeinsam mit einem daran angebrachten Druckstück 26 in eine Stellung geschwenkt, in welcher er den Transfer des Restgitters 22 auf die Produktauflage 23 des Saugerrahmens 9 nicht behindert.

Ausgehend von diesen Verhältnissen werden die Spannpratzen 24 der Koordinatenführung 13 geöffnet und die mittels der Spannpratzen 24 bewirkte Klemmung des Restgitters 22 wird aufgehoben. Nun wird ein in den Darstellungen verdeckt liegender pneumatischer Kolben-Zylinder-Antrieb der Kniehebelanordnung 19 betätigt und der Spannarm 25 schwenkt ausgehend von seiner Stellung gemäß Figur 7 im Gegenuhrzeitersinn um eine Schwenkachse 27 der Kniehebelanordnung 19. Dabei schlägt der Spannarm 25 an die ihm zugewandte Kante des Restgitters 22 an, ehe er das Restgitter 22 im Laufe seiner fortgesetzten Schwenkbewegung mitnimmt und dabei in den Abbildungen nach links und folglich von der Koordinatenführung 13 weg bewegt. Hat der Spannarm 25 seine Endstellung erreicht (Figur 8), so ist das Restgitter 22 von den Spannpratzen 24 der Koordinatenführung 13 frei und der Spannarm 25 beaufschlagt das Restgitter 22 über das Druckstück 26 mit einer Spannkraft, aufgrund derer das Restgitter 22 ortsunveränderlich auf der Produktauflage 23 des Saugerrahmens 9 gehalten wird. In der dargestellten Endstellung verbleibt der Spannarm 25 selbsttätig. Folglich ist selbst bei einer Störung der Druckluftversorgung des pneumatischen Antriebs der Kniehebelanordnung 19 die gewünschte Fixierung des Restgitters 22 an dem Saugerrahmen 9 gewährleistet.

Nun wird der Saugerrahmen 9 mittels des Führungsrahmens 8 aus der Entladeposition gemäß den Figuren 4 bis 6 in die Beladeposition gemäß Figur 9 angehoben.

Befindet sich der Saugerrahmen 9 in der Beladeposition, so liegt das an der Unterseite des Saugerrahmens 9 festgelegte Rohblech 12 auf Höhe der nach wie vor geöffneten Spannpratzen 24 der Koordinatenführung 13. Dabei ist das Rohblech 12 in der Blechebene schwimmend an dem Saugerrahmen 9 gelagert.

Mit einer horizontalen Transferbewegung kann nun das Rohblech 22 an die Koordinatenführung 13 übergeben werden.

In dem dargestellten Beispielsfall wird die horizontale Transferbewegung des Rohblechs 12 mittels des Saugerrahmens 9 ausgeführt. Der Saugerrahmen 9 verfährt mit dem daran festgelegten Rohblech 12 horizontal in Richtung auf die Koordinatenführung 13. Das Rohblech 12 läuft dabei in die geöffneten Spannpratzen 24 der Koordinatenführung 13 ein, bis es an Tiefenanschlägen der Spannpratzen 24 zur Anlage kommt. Damit endet die horizontale Zustellbewegung des Saugerrahmens 9. Die Spannpratzen 24 werden geschlossen und das Rohblech 12 ist an der Koordinatenführung 13 festgelegt.

Ist das an dem Saugerrahmen 9 festgelegte Rohblech 12 mit seiner zu der Koordinatenführung 13 hin weisenden Kante nicht exakt parallel zu der Querschiene 16 und somit nicht exakt parallel zu der längs der Querschiene 16 verlaufenden gedachten Verbindungslinie der an den Spannpratzen 24 vorgesehenen Tiefenanschläge ausgerichtet, so schlägt das Rohblech 12 bei der mittels des Saugerrahmens 9 in Richtung auf die Koordinatenführung 13 ausgeführten Bewegung zunächst lediglich an dem Tiefenanschlag einer der Spannpratzen 24 an. Da nun aber das Rohblech 12 mittels des Saugerfelds 17 in der Blechebene schwimmend an dem Saugerrahmen 9 gelagert ist, kann der Saugerrahmen 9 nach dem Anschlagen des Rohblechs 12 an dem Tiefenanschlag einer der Spannpratzen 24 seine Bewegung in Richtung auf die Koordinatenführung 13 fortsetzen, bis das Rohblech 12 auch auf die Tiefenanschläge der weiteren Spannpratzen 24 aufgelaufen ist und das Rohblech 12 folglich mit seiner der Koordinatenführung 13 zugewandten Kante exakt parallel zu der Querschiene 16 verläuft und beim Schließen der Spannpratzen 24 sicher an der Koordinatenführung 13 festgelegt wird.

Die schwimmende Lagerung des Rohblechs 12 an dem Saugerrahmen 9 kann beispielsweise mit Hilfe von Vakuumsaugern 18 realisiert werden, die als sogenannte Drehpunktsauger ausgebildet und als solche in der Blechebene des Rohblechs 12 flexibel sind. Umfasst das Saugerfeld 17 neben derartigen Drehpunktsaugern auch in der Blechebene starre Vakuumsauger 18, so wird durch entsprechende Ansteuerung des Saugerfeldes 17 dafür gesorgt, dass das Rohblech 12 bei seiner Übergabe an die Spannpratzen 24 der Koordinatenführung 13 nur noch mittels der Drehpunktsauger an dem Saugerrahmen 9 gehalten wird.

Mit der Hubbewegung des Saugerrahmens 9 aus der Entladeposition in die Beladeposition hat sich der be- und entladeseitige Auflagenteil 5 unter der Wirkung der Rückstellkraft, die beim Absenken des be- und entladeseitigen Auflagenteils 5 von dem gemeinsamen Niveau auf das Entladeniveau aufgebaut worden ist, selbsttätig zurück auf das gemeinsame Niveau bewegt, auf welchem der be- und entladeseitige Auflagenteil 5 mit dem weiteren Auflagenteil 6 der Werkstückauflage 3 in horizontaler Richtung fluchtet. Folglich kann das Rohblech 12, sobald es an der Koordinatenführung 13 fixiert und das Saugerfeld 17 des Saugerrahmens 9 vollständig deaktiviert ist, mittels der Koordinatenführung 13 ausgehend von dem be- und entladeseitigen Auflagenteil 5 zu Bearbeitungszwecken über die gesamte Werkstückauflage 3 bewegt werden.

Nach der Übergabe des Rohblechs 12 an die Werkstückauflage 3 der Stanzmaschine 2 wird der Saugerrahmen 9 mit dem auf der Produktauflage 23 des Saugerrahmens 9 abgelegten Restgitter 22 ausgehend von der Position gemäß Figur 9 in horizontaler Richtung entlang dem Führungsrahmen 8 in eine Position oberhalb der Rohblechpalette 11 bewegt. Das Restgitter 22 ist dabei mittels der Kniehebelanordnung 19 an dem Saugerrahmen 9 gegen eine ungewollte Verlagerung und dabei insbesondere gegen Herabfallen gesichert. Die Kniehebelanordnung 19 wird demnach nicht nur als Entladehilfe bei der Übernahme des Restgitters 22 von der Koordinatenführung 13 sondern darüber hinaus auch als Fixierungsvorrichtung genutzt.

Ausgehend von der auf dem Niveau der Beladeposition liegenden Position oberhalb der Rohblechpalette 11 wird der Saugerrahmen 9 gemeinsam mit dem Restgitter 22 in eine Umschlagposition bewegt, in welcher der Saugerrahmen 9 in Figur 10 gezeigt ist. Vor, nach oder gleichzeitig mit der Bewegung des Saugerrahmens 9 aus der Beladeposition gemäß Figur 9 in die Umschlagposition gemäß Figur 10 verfährt die in den Figuren 2 bis 6 und 9 nicht gezeigte Restgitterpalette 10 aus der Position unter dem be- und entladeseitigen Auflagenteil 5 (Figur 1) in horizontaler Richtung in die Position gemäß Figur 10, in welcher die Restgitterpalette 10 über der Rohblechpalette 11 und dem darauf gelagerten Rohblechstapel angeordnet ist.

Sind die Restgitterpalette 10 über die Rohblechpalette 11 und der Saugerrahmen 9 mit dem darauf abgelegten Restgitter 22 in die Umschlagposition über der Restgitterpalette 10 verfahren, hat sich also der Betriebszustand gemäß Figur 10 eingestellt, so wird die Kniehebelanordnung 19 in den Außerfunktionszustand (Figur 7) geschaltet und die Abstreifvorrichtung 20 an dem Führungsrahmen 8 wird betätigt. Der Abstreifer 21 an dem Führungsrahmen 8 wird aus der oberen Endstellung gemäß Figur 2 so weit abgesenkt, bis er in vertikaler Richtung auf Höhe der ihm zugewandten Kante des Restgitters 22 zu liegen kommt. Nun verfährt der Saugerrahmen 9 an dem Führungsrahmen 8 in horizontaler Richtung unter den be- und entladeseitigen Auflagenteil 5. Aufgrund der damit verbundenen Bewegung des Saugerrahmens 9 relativ zu dem Abstreifer 21 wird das Restgitter 22 von der Produktauflage 23 des Saugerrahmens 9 abgestreift und unter Schwerkraftwirkung von der Produktauflage 23 des Saugerrahmens 9 auf die Restgitterpalette 10 bewegt.

Ist das Restgitter 22 auf die Restgitterpalette 10 transferiert, verfährt die Restgitterpalette 10 gemeinsam mit dem zuvor übernommenen Restgitter 22 zurück in die Ausgangsposition gemäß Figur 1. Außerdem wird der Saugerrahmen 9 mit der nun wieder freien Produktauflage 23 zurück in eine Position oberhalb der Rohblechpalette 11 bewegt. Anschließend wird der Saugerrahmen 9 zu der Rohblechpalette 11 hin abgesenkt, bis das Saugerfeld 17 an der Unterseite des Saugerrahmens 9 auf dem in dem Blechstapel auf der Rohblechpalette 11 zuoberst liegenden Rohblech 12 aufsetzt. Durch Aktivieren des Saugerfeldes 17 wird das von diesem beaufschlagte Rohblech 12 an dem Saugerrahmen 9 festgelegt und ein weiterer Be- und Entladevorgang kann in der vorstehend beschriebenen Art und Weise ablaufen.

## Patentansprüche

1. Maschinelle Anordnung zum Bearbeiten von plattenartigen Werkstücken, insbesondere von Blechen,
• mit einer Bearbeitungsstation (2), an welcher ein Werkstück (12) bearbeitbar und dadurch aus dem Werkstück (12) ein Bearbeitungsprodukt (22) erzeugbar ist,
• mit einer Werkstückauflage (3) zur Lagerung des Werkstücks (12) während der Werkstückbearbeitung und des Bearbeitungsprodukts (22) nach der Werkstückbearbeitung, wobei die Werkstückauflage (3) seitlich nebeneinander angeordnete Auflagenteile (5, 6) aufweist, von denen einer als entladeseitiger Auflagenteil (5) und ein anderer als weiterer Auflagenteil (6) vorgesehen ist und die bei Anordnung auf einem gemeinsamen Niveau an ihrer Oberseite in horizontaler Richtung im Wesentlichen miteinander fluchten,
• mit einer für das Werkstück (12) und für das Bearbeitungsprodukt (22) vorgesehenen Bewegungsvorrichtung (13), an welcher das Werkstück (12) und das Bearbeitungsprodukt (22) lösbar festlegbar sind und mittels derer das an der Bewegungsvorrichtung (13) festgelegte Werkstück (12) und das an der Bewegungsvorrichtung (13) festgelegte Bearbeitungsprodukt (22) über die Werkstückauflage (3) bewegbar sind sowie
• mit einer Handlingvorrichtung (9) zum Entladen des Bearbeitungsprodukts (22) von der Werkstückauflage (3),
**dadurch gekennzeichnet,**
**dass** der entladeseitige Auflagenteil (5) der Werkstückauflage (3) höhenverstellbar ist und durch Höhenverstellung gegenüber dem gemeinsamen Niveau und relativ zu dem weiteren Auflagenteil (6) auf ein Entladeniveau absenkbar ist,
**dass** zum Entladen des Bearbeitungsprodukts (22) von der Werkstückauflage (3) die Handlingvorrichtung (9) in eine Entladeposition bewegbar ist, in welcher die Handlingvorrichtung (9) den auf das Entladeniveau abgesenkten entladeseitigen Auflagenteil (5) übergreift und
**dass** die Handlingvorrichtung (9) für das Bearbeitungsprodukt (22) eine Produktauflage (23) aufweist, die bei in die Entladeposition bewegter Handlingvorrichtung (9) seitlich neben dem weiteren Auflagenteil (6) und dabei gegenüber dem weiteren Auflagenteil (6) in vertikaler Richtung derart angeordnet ist, dass das auf dem weiteren Auflagenteil (6) gelagerte Bearbeitungsprodukt (22) mittels der Bewegungsvorrichtung (13) auf die Produktauflage (23) der Handlingvorrichtung (9) bewegbar ist.

2. Maschinelle Anordnung nach Anspruch 1, **dadurch gekennzeichnet, dass** der entladeseitige Auflagenteil (5) der Werkstückauflage (3) mittels der Handlingvorrichtung (9) auf das Entladeniveau absenkbar ist.

3. Maschinelle Anordnung nach einem der vorhergehenden Ansprüche, **dadurch gekennzeichnet, dass** der entladeseitige Auflagenteil (5) der Werkstückauflage (3) gegen die Wirkung einer Rückstellkraft auf das Entladeniveau absenkbar ist.

4. Maschinelle Anordnung nach einem der vorhergehenden Ansprüche, **dadurch gekennzeichnet, dass** eine Entladehilfe (19) vorgesehen ist, mittels derer das auf die Produktauflage (23) der Handlingvorrichtung (9) bewegte Bearbeitungsprodukt (22) von der Bewegungsvorrichtung (13) weg bewegbar ist.

5. Maschinelle Anordnung nach Anspruch 4, **dadurch gekennzeichnet, dass** die Entladehilfe (19) an der Handlingvorrichtung (9) vorgesehen ist.

6. Maschinelle Anordnung nach Anspruch 5, **dadurch gekennzeichnet, dass** eine Fixierungsvorrichtung vorgesehen ist, mittels derer das auf die Produktauflage (23) der Handlingvorrichtung (9) bewegte Bearbeitungsprodukt (22) an der Handlingvorrichtung (9) fixierbar ist.

7. Maschinelle Anordnung nach einem der vorhergehenden Ansprüche, **dadurch gekennzeichnet, dass** die Handlingvorrichtung (9) gemeinschaftlich mit dem auf der Produktauflage (23) angeordneten Bearbeitungsprodukt (22) in eine Umschlagposition bewegbar ist und dass eine Umschlagvorrichtung (20) vorgesehen ist, mittels derer ausgehend von der Umschlagposition der Handlingvorrichtung (9) das Bearbeitungsprodukt (22) von der Produktauflage (23) der Handlingvorrichtung (9) zu einer Produktablage (10) transferierbar ist.

8. Maschinelle Anordnung nach Anspruch 7, **dadurch gekennzeichnet, dass** als Umschlagvorrichtung (20) eine Abstreifvorrichtung vorgesehen ist, mittels derer das Bearbeitungsprodukt (22) von der Produktauflage (23) der Handlingvorrichtung (9) auf die Produktablage (10) abstreifbar ist.

9. Maschinelle Anordnung nach Anspruch 7 oder Anspruch 8, **dadurch gekennzeichnet, dass** die Umschlagposition der Handlingvorrichtung (9) unterhalb der Entladeposition der Handlingvorrichtung (9) angeordnet ist.

10. Maschinelle Anordnung nach einem der vorhergehenden Ansprüche, **dadurch gekennzeichnet, dass** die Handlingvorrichtung (9) als Be- und Entladevorrichtung ausgebildet und der entladeseitige Auflagenteil (5) der Werkstückauflage (3) gleichzeitig als beladeseitiger Auflagenteil (5) und somit als be- und entladeseitiger Auflagenteil (5) der Werkstückauflage (3) vorgesehen ist, wobei die Handlingvorrichtung (9) eine Werkstück-Haltevorrichtung (17) aufweist, mittels derer ein zu bearbeitendes Werkstück (12) an der Handlingvorrichtung (9) derart lösbar festlegbar ist, dass das mittels der Haltevorrichtung (17) an der Handlingvorrichtung (9) festgelegte Werkstück (12) an der von der Produktauflage (23) der Handlingvorrichtung (9) abliegenden Unterseite der Handlingvorrichtung (9) angeordnet ist, wobei die Handlingvorrichtung (9) zum Beladen des be- und entladeseitigen Auflagenteils (5) gemeinschaftlich mit dem an der Unterseite der Handlingvorrichtung (9) angeordneten Werkstück (12) in eine Beladeposition bewegbar ist, in welcher die Handlingvorrichtung (9) mit dem Werkstück (12) den be- und entladeseitigen Auflagenteil (5) übergreift und wobei das Werkstück (12) von der in die Beladeposition bewegten Handlingvorrichtung (9) auf den be- und entladeseitigen Auflagenteil (5) bewegbar ist.

11. Maschinelle Anordnung nach Anspruch 10, **dadurch gekennzeichnet, dass** die Handlingvorrichtung (9) in der Beladeposition derart angeordnet ist, dass das an der Handlingvorrichtung (9) festgelegte und an der Unterseite der Handlingvorrichtung (9) angeordnete Werkstück (12) mit einer horizontalen Transferbewegung an die Bewegungsvorrichtung (13) übergebbar ist.

12. Maschinelle Anordnung nach Anspruch 10 oder Anspruch 11, **dadurch gekennzeichnet, dass** die Werkstück-Haltevorrichtung (17) der Handlingvorrichtung (9), vorzugsweise gegen die Wirkung einer Rückstellkraft, Bewegungen des mittels der Werkstück-Haltevorrichtung (17) an der Handlingvorrichtung (9) festgelegten Werkstücks (12) in der Werkstückebene zulässt.

13. Maschinelle Anordnung nach einem der Ansprüche 10 bis 12, **dadurch gekennzeichnet, dass** eine Beladehilfe vorgesehen ist, mittels derer das Werkstück (12) von der in die Beladeposition bewegten Handlingvorrichtung (9) an die Bewegungsvorrichtung (13) übergebbar ist.

14. Maschinelle Anordnung nach einem der Ansprüche 10 bis 13, **dadurch gekennzeichnet, dass** eine Werkstückablage (11) für wenigstens ein zu bearbeitendes Werkstück (12) vorgesehen ist und dass die Handlingvorrichtung (9) in eine Aufnahmeposition bewegbar ist, in welcher ein zu bearbeitendes Werkstück (12) durch die Handlingvorrichtung (9) von der Werkstückablage (11) aufnehmbar ist, indem das Werkstück (12) mittels der Werkstück-Haltevorrichtung (17) der Handlingvorrichtung (9) an dieser lösbar festlegbar ist.

15. Maschinelle Anordnung nach Anspruch 7 und Anspruch 14, **dadurch gekennzeichnet, dass** die Aufnahmeposition der Handlingvorrichtung (9) unterhalb der Umschlagposition der Handlingvorrichtung (9) angeordnet ist.

16. Verfahren zum Handling eines Bearbeitungsprodukts (22), das an einer Bearbeitungsstation (2) einer maschinellen Anordnung (1) zum Bearbeiten von plattenartigen Werkstücken, insbesondere von Blechen, aus einem Werkstück (12) erzeugt worden ist,
• wobei das Bearbeitungsprodukt (22) auf einer Werkstückauflage (3) gelagert wird, die seitlich nebeneinander angeordnete Auflagenteile aufweist, von denen einer als entladeseitiger Auflagenteil (5) und ein anderer als weiterer Auflagenteil (6) vorgesehen ist und die bei Anordnung auf einem gemeinsamen Niveau in horizontaler Richtung im Wesentlichen miteinander fluchten,
• wobei das Bearbeitungsprodukt (22) an einer Bewegungsvorrichtung (13) lösbar festgelegt wird, an welcher auch das Werkstück (12) lösbar festgelegt war und das an der Bewegungsvorrichtung (13) festgelegte Bearbeitungsprodukt (22) mittels der Bewegungsvorrichtung (13) über die Werkstückauflage (3) bewegt wird und
• wobei das Bearbeitungsprodukt (22) mittels einer Handlingvorrichtung (9) von der Werkstückauflage (3) entladen wird,
**dadurch gekennzeichnet,**
**dass** der entladeseitige Auflagenteil (5) der Werkstückauflage (3) gegenüber dem gemeinsamen Niveau und relativ zu dem weiteren Auflagenteil (6) auf ein Entladeniveau abgesenkt wird,
**dass** zum Entladen des Bearbeitungsprodukts (22) von der Werkstückauflage (3) die Handlingvorrichtung (9) in eine Entladeposition bewegt wird, in welcher die Handlingvorrichtung (9) den auf das Entladeniveau abgesenkten entladeseitigen Auflagenteil (5) übergreift, wobei die in die Entladeposition bewegte Handlingvorrichtung (9) mit einer an der Handlingvorrichtung (9) vorgesehenen Produktauflage (23) seitlich neben dem weiteren Auflagenteil (6) und dabei gegenüber dem weiteren Auflagenteil (6) in vertikaler Richtung derart angeordnet ist, dass das auf dem weiteren Auflagenteil (6) gelagerte Bearbeitungsprodukt (22) mittels der Bewegungsvorrichtung (13) auf die Produktauflage (23) der Handlingvorrichtung (9) bewegbar ist und
**dass** das Bearbeitungsprodukt (22) mittels der Bewegungsvorrichtung (13) von dem weiteren Auflagenteil (6) auf die Produktauflage (23) der Handlingvorrichtung (9) bewegt wird.

17. Verfahren nach Anspruch 16, **dadurch gekennzeichnet, dass** ein zu bearbeitendes Werkstück (12) mittels einer Werkstück-Haltevorrich-tung (17) an der Handlingvorrichtung (9) derart festgelegt wird, dass das Werkstück (12) an der von der Produktauflage (23) der Handlingvorrichtung (9) abliegenden Unterseite der Handlingvorrichtung (9) angeordnet ist, dass die Handlingvorrichtung (9) gemeinschaftlich mit dem an der Unterseite der Handlingvorrichtung (9) angeordneten Werkstück (12) in eine Beladeposition bewegt wird, in welcher die Handlingvorrichtung (9) mit dem Werkstück (12) den gleichzeitig als beladeseitiger und somit als be- und entladeseitiger Auflagenteil (5) vorgesehenen entladeseitigen Auflagenteil (5) übergreift und dass das Werkstück (12) von der in die Beladeposition bewegten Handlingvorrichtung (9) auf den be- und entladeseitigen Auflagenteil (5) bewegt wird.

## Claims

1. Mechanical arrangement for processing plate-like workpieces, in particular metal sheets,
• having a processing station (2) on which a workpiece (12) can be processed and a processing product (22) can thereby be produced from the workpiece (12),
• having a workpiece support (3) for supporting the workpiece (12) during the workpiece processing operation and the processing product (22) after the workpiece processing operation, wherein the workpiece support (3) has support components (5, 6) which are arranged laterally beside each other and of which one is provided as an unloading-side support component (5) and another is provided as an additional support component (6), and which, when arranged on a common level, are substantially in alignment with each other at the upper side thereof in a horizontal direction,
• having a movement device (13) which is provided for the workpiece (12) and for the processing product (22) and to which the workpiece (12) and the processing product (22) can be releasably secured and by means of which the workpiece (12) which is secured to the movement device (13) and the processing product (22) which is secured to the movement device (13) can be moved over the workpiece support (3) and
• having a handling device (9) for unloading the processing product (22) from the workpiece support (3),
**characterised in that**
the unloading-side support component (5) of the workpiece support (3) is height-adjustable and can be lowered to an unloading level by means of height adjustment with respect to the common level and relative to the additional support component (6),
**in that**, in order to unload the processing product (22) from the workpiece support (3), the handling device (9) can be moved into an unloading position in which the handling device (9) engages over the unloading-side support component (5) which is lowered to the unloading level and
**in that** the handling device (9) has a product support (23) for the processing product (22) which product support (23), when the handling device (9) is moved into the unloading position, is arranged laterally beside the additional support component (6) and in this instance in a vertical direction with respect to the additional support component (6) in such a manner that the processing product (22) which is supported on the additional support component (6) can be moved by means of the movement device (13) onto the product support (23) of the handling device (9).

2. Mechanical arrangement according to claim 1, **characterised in that** the unloading-side support component (5) of the workpiece support (3) can be lowered to the unloading level by means of the handling device (9).

3. Mechanical arrangement according to either of the preceding claims, **characterised in that** the unloading-side support component (5) of the workpiece support (3) can be lowered to the unloading level counter to the action of a restoring force.

4. Mechanical arrangement according to any one of the preceding claims, **characterised in that** there is provided an auxiliary unloading means (19), by means of which the processing product (22) which has been moved onto the product support (23) of the handling device (9) can be moved away from the movement device (13).

5. Mechanical arrangement according to claim 4, **characterised in that** the auxiliary unloading means (19) is provided on the handling device (9).

6. Mechanical arrangement according to claim 5, **characterised in that** there is provided a fixing device, by means of which the processing product (22) which has been moved onto the product support (23) of the handling device (9) can be fixed to the handling device (9).

7. Mechanical arrangement according to any one of the preceding claims, **characterised in that** the handling device (9) can be moved together with the processing product (22) which is arranged on the product support (23) into a transfer position and **in that** there is provided a transfer device (20), by means of which, starting from the transfer position of the handling device (9), the processing product (22) can be transferred from the product support (23) of the handling device (9) to a product deposit location (10).

8. Mechanical arrangement according to claim 7, **characterised in that** there is provided as a transfer device (20) a scraping device by means of which the processing product (22) can be scraped from the product support (23) of the handling device (9) onto the product deposit location (10).

9. Mechanical arrangement according to claim 7 or claim 8, **characterised in that** the transfer position of the handling device (9) is arranged below the unloading position of the handling device (9).

10. Mechanical arrangement according to any one of the preceding claims, **characterised in that** the handling device (9) is constructed as a loading and unloading device and the unloading-side support component (5) of the workpiece support (3) is provided at the same time as a loading-side support component (5) and consequently as a loading-side and unloading-side support component (5) of the workpiece support (3), wherein the handling device (9) has a workpiece retention device (17), by means of which a workpiece (12) which is intended to be processed can be releasably secured to the handling device (9) in such a manner that the workpiece (12) which is secured by means of the retention device (17) to the handling device (9) is arranged at the lower side of the handling device (9) remote from the product support (23) of the handling device (9), wherein the handling device (9) for loading the loading-side and unloading-side support component (5) can be moved together with the workpiece (12) which is arranged at the lower side of the handling device (9) into a loading position, in which the handling device (9) with the workpiece (12) engages over the loading-side and unloading-side support-component (5), and wherein the workpiece (12) can be moved by the handling device (9) which has been moved into the loading position onto the loading-side and unloading-side support component (5).

11. Mechanical arrangement according to claim 10, **characterised in that** the handling device (9) is arranged in the loading position in such a manner that the workpiece (12) which is secured to the handling device (9) and which is arranged at the lower side of the handling device (9) can be transferred with a horizontal transfer movement to the movement device (13).

12. Mechanical arrangement according to claim 10 or claim 11, **characterised in that** the workpiece retention device (17) of the handling device (9), preferably counter to the action of a restoring force, permits movements of in the workpiece plane when the workpiece (12) is secured by means of the workpiece retention device (17) to the handling device (9).

13. Mechanical arrangement according to any one of claims 10 to 12, **characterised in that** there is provided an auxiliary loading means, by means of which the workpiece (12) can be transferred from the handling device (9) which has been moved into the loading position to the movement device (13).

14. Mechanical arrangement according to any one of claims 10 to 13, **characterised in that** a workpiece deposit location (11) for at least one workpiece (12) which is intended to be processed is provided and **in that** the handling device (9) can be moved into a receiving position, in which a workpiece (12) which is intended to be processed can be received by the handling device (9) from the workpiece deposit location (11) by the workpiece (12) being releasably secured to the handling device (9) by means of the workpiece retention device (17) of the handling device (9).

15. Mechanical arrangement according to claim 7 and claim 14, **characterised in that** the receiving position of the handling device (9) is arranged below the transfer position of the handling device (9).

16. Method for handling a processing product (22) which has been produced on a processing station (2) of a mechanical arrangement (1) for processing plate-like workpieces, in particular metal sheets, from a workpiece (12),
• wherein the processing product (22) is supported on a workpiece support (3) which has support components which are arranged laterally beside each other and of which one is provided as an unloading-side support component (5) and another is provided as an additional support component (6), and which, when arranged on a common level, are substantially in alignment with each other in a horizontal direction,
• wherein the processing product (22) is releasably secured to a movement device (13), to which the workpiece (12) was also releasably secured, and the processing product (22) which is secured to the movement device (13) is moved by means of the movement device (13) over the workpiece support (3), and
• wherein the processing product (22) is unloaded from the workpiece support (3) by means of a handling device (9),
**characterised in that**
the unloading-side support component (5) of the workpiece support (3) is lowered to an unloading level with respect to to the common level and relative to the additional support component (6),
**in that**, in order to unload the processing product (22) from the workpiece support (3), the handling device (9) is moved into an unloading position, in which the handling device (9) engages over the unloading-side support component (5) which has been lowered to the unloading level, wherein the handling device (9) which has been moved into the unloading position is arranged with a product support (23) which is provided on the handling device (9) laterally beside the additional support component (6) and in this instance in a vertical direction with respect to the additional support component (6) in such a manner that the processing product (22) which is supported on the additional support component (6) can be moved by means of the movement device (13) onto the product support (23) of the handling device (9) and **in that** the processing product (22) is moved by means of the movement device (13) from the additional support component (6) onto the product support (23) of the handling device (9).

17. Method according to claim 16, **characterised in that** a workpiece (12) which is intended to be processed is secured by means of a workpiece retention device (17) to the handling device (9) in such a manner that the workpiece (12) is arranged at the lower side of the handling device (9) remote from the product support (23) of the handling device (9), **in that** the handling device (9) is moved together with the workpiece (12) which is arranged at the lower side of the handling device (9) into a loading position, in which the handling device (9) with the workpiece (12) engages over the unloading-side support component (5) which is provided at the same time as a loading-side and consequently as a loading-side and unloading-side support component (5), and **in that** the workpiece (12) is moved by the handling device (9) which has been moved into the loading position onto the loading-side and unloading-side support component (5).

## Revendications

1. Agencement mécanique pour l'usinage de pièces du genre plaques, en particuliers de tôles,
- avec un poste d'usinage (2), sur lequel une pièce (12) peut être usinée et un produit d'usinage (22) peut ainsi être produit à partir de la pièce (12),
- avec un support de pièce (3) pour supporter la pièce (12) pendant l'usinage de la pièce et pour supporter le produit d'usinage (22) à la suite de l'usinage de la pièce, sachant que le support de pièce (3) présente des parties de support (5, 6) disposées latéralement l'une à côté de l'autre, dont une est prévue comme partie de support (5) côté déchargement et une autre comme partie de support supplémentaire (6) et qui, lorsqu'elles sont disposées à un niveau commun, sont sensiblement alignées en direction horizontale par leur côté supérieur,
- avec un dispositif de déplacement (13) prévu pour la pièce (12) et pour le produit d'usinage (22), dispositif sur lequel la pièce (12) et le produit d'usinage (22) peuvent être fixés de manière amovible et au moyen duquel la pièce (12) fixée sur le dispositif de déplacement (13) et le produit d'usinage (22) fixé sur le dispositif de déplacement (13) peuvent être déplacés sur le support de pièce (3),
- et avec un dispositif de manutention (9) pour décharger du support de pièce (3) le produit d'usinage (22),
**caractérisé en ce que** la partie de support (5) côté déchargement du support de pièce (3) est réglable en hauteur et, par réglage en hauteur, peut être abaissée par rapport au niveau commun et relativement à la partie de support supplémentaire (6) à un niveau de déchargement,
**en ce que**, afin de décharger du support de pièce (3) le produit d'usinage (22), le dispositif de manutention (9) peut être déplacé dans une position de déchargement dans laquelle le dispositif de manutention (9) s'étend au-dessus la partie de support (5) côté déchargement abaissée au niveau de déchargement,
et **en ce que** le dispositif de manutention (9) pour le produit d'usinage (22) présente un support de produit (23) qui, lorsque le dispositif de manutention (9) est déplacé dans la position de déchargement, est disposé latéralement à côté de la partie de support supplémentaire (6) et ce faisant de telle sorte en direction verticale par rapport à la partie de support supplémentaire (6) que le produit d'usinage (22) supporté sur la partie de support supplémentaire (6) peut, au moyen du dispositif de déplacement (13), être déplacé sur le support de produit (23) du dispositif de manutention (9).

2. Agencement mécanique selon la revendication 1, **caractérisé en ce que** la partie de support (5) côté déchargement du support de pièce (3) peut être abaissée au niveau de déchargement au moyen du dispositif de manutention (9).

3. Agencement mécanique selon l'une des revendications précédentes, **caractérisé en ce que** la partie de support (5) côté déchargement du support de pièce (3) peut être abaissée au niveau de déchargement à l'encontre de l'action d'une force de rappel.

4. Agencement mécanique selon l'une des revendications précédentes, **caractérisé en ce qu'**il est prévu une aide au déchargement (19), au moyen de laquelle le produit d'usinage (22) déplacé sur le support de produit (23) du dispositif de manutention (9) peut être éloigné du dispositif de déplacement (13).

5. Agencement mécanique selon la revendication 4, **caractérisé en ce que** l'aide au déchargement (19) est prévue sur le dispositif de manutention (9).

6. Agencement mécanique selon la revendication 5, **caractérisé en ce qu'**il est prévu un dispositif de fixation en position, au moyen duquel le produit d'usinage (22) déplacé sur le support de produit (23) du dispositif de manutention (9) peut être fixé en position sur le dispositif de manutention (9).

7. Agencement mécanique selon l'une des revendications précédentes, **caractérisé en ce que** le dispositif de manutention (9) peut être déplacé dans une position de transfert conjointement avec le produit d'usinage (22) disposé sur le support de produit (23), et **en ce qu'**il est prévu un dispositif de transfert (20), au moyen duquel, à partir de la position de transfert du dispositif de manutention (9), le produit d'usinage (22) peut être transféré du support de produit (23) du dispositif de manutention (9) sur un récepteur de produit (10).

8. Agencement mécanique selon la revendication 7, **caractérisé en ce qu'**il est prévu comme dispositif de transfert (20) un dispositif de raclage au moyen duquel le produit d'usinage (22) peut être évacué par raclage du support de produit (23) du dispositif de manutention (9) sur le récepteur de produit (10).

9. Agencement mécanique selon la revendication 7 ou la revendication 8, **caractérisé en ce que** la position de transfert du dispositif de manutention (9) est disposée en dessous de la position de déchargement du dispositif de manutention (9).

10. Agencement mécanique selon l'une des revendications précédentes, **caractérisé en ce que** le dispositif de manutention (9) est réalisé sous forme de dispositif de chargement et de déchargement, et la partie de support (5) côté déchargement du support de pièce (3) est prévue en même temps comme partie de support (5) côté chargement et donc comme partie de support (5) côté chargement et côté déchargement du support de pièce (3), sachant que le dispositif de manutention (9) présente un dispositif (17) de maintien de pièce, au moyen duquel une pièce (12) à usiner peut être fixée de manière amovible sur le dispositif de manutention (9) de telle sorte que la pièce (12) fixée sur le dispositif de manutention (9) au moyen du dispositif de maintien (17) est disposée sur le côté inférieur, éloigné du support de produit (23) du dispositif de manutention (9), du dispositif de manutention (9), sachant que le dispositif de manutention (9) peut, afin de charger la partie de support (5) côté chargement et côté déchargement, être déplacé conjointement avec la pièce (12) disposée sur le côté inférieur du dispositif de manutention (9) dans une position de chargement dans laquelle le dispositif de manutention (9) muni de la pièce (12) s'étend au-dessus la partie de support (5) côté chargement et côté déchargement, et sachant que la pièce (12) peut être déplacée du dispositif de manutention (9) déplacé dans la position de chargement sur la partie de support (5) côté chargement et côté déchargement.

11. Agencement mécanique selon la revendication 10, **caractérisé en ce que** le dispositif de manutention (9) est, dans la position de chargement, disposé de telle sorte que la pièce (12), fixée sur le dispositif de manutention (9) et disposée sur le côté inférieur du dispositif de manutention (9), peut être transférée sur le dispositif de déplacement (13) par un mouvement de transfert horizontal.

12. Agencement mécanique selon la revendication 10 ou la revendication 11, **caractérisé en ce que** le dispositif (17) de maintien de pièce du dispositif de manutention (9) autorise, de préférence à l'encontre de l'action d'une force de rappel, des mouvements de la pièce (12), fixée au moyen du dispositif (17) de maintien de pièce sur le dispositif de manutention (9), dans le plan de la pièce.

13. Agencement mécanique selon l'une des revendications 10 à 12, **caractérisé en ce qu'**il est prévu une aide au chargement, au moyen de laquelle la pièce (12) peut être transférée, du dispositif de manutention (9) déplacé dans la position de chargement, sur le dispositif de déplacement (13).

14. Agencement mécanique selon l'une des revendications 10 à 13, **caractérisé en ce qu'**il est prévu un récepteur de pièce (11) pour au moins une pièce (12) à usiner, et **en ce que** le dispositif de manutention (9) peut être déplacé dans une position de réception dans laquelle une pièce (12) à usiner peut, au moyen du dispositif de manutention (9), être reçue par le récepteur de pièce (11) par le fait que la pièce (12) peut, au moyen du dispositif (17) de maintien de pièce du dispositif de manutention (9), être fixée de manière amovible sur ce dernier.

15. Agencement mécanique selon la revendication 7 et la revendication 14, **caractérisé en ce que** la position de réception du dispositif de manutention (9) est disposée en dessous de la position de transfert du dispositif de manutention (9).

16. Procédé de manutention d'un produit d'usinage (22) qui a été produit à partir d'une pièce (12) sur un poste d'usinage (2) d'un agencement mécanique (1) pour l'usinage de pièces du genre plaques, en particuliers de tôles,
sachant que le produit d'usinage (22) est supporté sur un support de pièce (3) qui présente des parties de support disposées latéralement l'une à côté de l'autre, dont une est prévue comme partie de support (5) côté déchargement et une autre comme partie de support supplémentaire (6) et qui, lorsqu'elles sont disposées à un niveau commun, sont sensiblement alignées en direction horizontale,
sachant que le produit d'usinage (22) est fixé de manière amovible sur un dispositif de déplacement (13) sur lequel la pièce (12) était elle aussi fixée de manière amovible, et le produit d'usinage (22) fixé sur le dispositif de déplacement (13) est, au moyen du dispositif de déplacement (13), déplacé sur le support de pièce (3).
et sachant que le produit d'usinage (22) est déchargé du support de pièce (3) au moyen d'un dispositif de manutention (9),
**caractérisé en ce que** la partie de support (5) côté déchargement du support de pièce (3) est abaissée par rapport au niveau commun et relativement à la partie de support supplémentaire (6) à un niveau de déchargement,
**en ce que**, afin de décharger du support de pièce (3) le produit d'usinage (22), le dispositif de manutention (9) est déplacé dans une position de déchargement dans laquelle le dispositif de manutention (9) s'étend au-dessus la partie de support (5) côté déchargement abaissée au niveau de déchargement, sachant que le dispositif de manutention (9) déplacé dans la position de déchargement est, par un support de produit (23) prévu sur le dispositif de manutention (9), disposé latéralement à côté de la partie de support supplémentaire (6) et ce faisant de telle sorte en direction verticale par rapport à la partie de support supplémentaire (6) que le produit d'usinage (22) supporté sur la partie de support supplémentaire (6) peut, au moyen du dispositif de déplacement (13), être déplacé sur le support de produit (23) du dispositif de manutention (9),
et **en ce que** le produit d'usinage (22) est, au moyen du dispositif de déplacement (13), déplacé de la partie de support supplémentaire (6) sur le support de produit (23) du dispositif de manutention (9).

17. Procédé selon la revendication 16, **caractérisé en ce qu'**une pièce (12) à usiner est, au moyen d'un dispositif (17) de maintien de pièce, fixée sur le dispositif de manutention (9) de telle sorte que la pièce (12) est disposée sur le côté inférieur, éloigné du support de produit (23) du dispositif de manutention (9), du dispositif de manutention (9), que le dispositif de manutention (9) est déplacé conjointement avec la pièce (12) disposée sur le côté inférieur du dispositif de manutention (9) dans une position de chargement dans laquelle le dispositif de manutention (9) muni de la pièce (12) s'étend au-dessus la partie de support (5) côté déchargement prévue en même temps comme partie de support (5) côté chargement et donc comme partie de support (5) côté chargement et côté déchargement, et que la pièce (12) est déplacée du dispositif de manutention (9) déplacé dans la position de chargement sur la partie de support (5) côté chargement et côté déchargement.
